# EUROPÄISCHE PATENTSCHRIFT

(11) **EP 0 479 009 B1**
(45) Veröffentlichungstag und Bekanntmachung des Hinweises auf die Patenterteilung: **27.11.1996**
(21) Anmeldenummer: 91115573.7
(22) Anmeldetag: 13.09.1991
(51) Int. Cl.: G08B 17/12

(54) **Wärmesensor**
Temperature sensor
Capteur de température

(30) Priorität: 05.10.1990 DE 4031621
(43) Veröffentlichungstag der Anmeldung: 08.04.1992
(73) Patentinhaber: SIEMENS AKTIENGESELLSCHAFT, 80333 München (DE)
(72) Erfinder: Thilo, Peer, Dr.-Ing., D-8000 München 71 (DE)

(56) Entgegenhaltungen:
- CH-A- 519 761
- DE-A- 1 960 218
- DE-A- 2 631 454
- DE-A- 2 852 971
- GB-A- 2 001 764
- US-A- 2 911 540
- RADIO FERNSEHEN ELEKTRONIK. Bd. 26, Nr. 6, 1976, BERLIN DD Seiten 207 - 208; UNKNOWN: 'OPTOELEKTRONISCHE FLAMMENUBERWACHUNG UND FEUERSCHUTZSCHALTUNG'

## Beschreibung

Die Erfindung betrifft einen Wärmesensor mit einer mindestens einen temperaturabhängigen Widerstand enthaltenden, an eine Spannungsversorgung angeschlossenen Widerstandsanordnung, und mit einer ersten Verstärkerschaltung, die eingangsseitig mit der Widerstandsanordnung und ausgangsseitig mit einer ersten Meß- und Auswerteschaltung verbunden ist.

Für die automatische Brandentdeckung ist die durch ein Feuer entstehende Wärme ein naheliegendes Kriterium. Jedoch führen auch viele andere Wärmequellen als ein Schadenfeuer zu Temperaturerhöhungen, wie z.B. Sonneneinstrahlung, Heizungen, diverse Arbeitsprozesse und vieles andere mehr, so daß es nicht möglich ist, allein aufgrund einer kleinen Temperaturerhöhung auf ein Schadenfeuer zu schließen und die Feuerwehr zu alarmieren. Dies gilt besonders, wenn man bereits sehr kleine Feuer entdecken, bzw. ein Schadenfeuer bereits im Frühstadium detektieren will. Zu diesem Zweck ist es hilfreich, die Temperaturänderungen detaillierter zu betrachten und zu bewerten, wobei es sich als besonders nützlich herausgestellt hat, rasche und kleine Temperaturschwankungen zu erkennen. Dem steht entgegen, daß rasche Änderungen der Raumtemperatur nur mit sehr aufwendigen Meßeinrichtungen, nicht aber mit den in der Brandschutztechnik gebräuchlichen "Wärmemeldern" ermittelt werden können.

Es ist üblich, eine automatische Feuermeldung mittels sogenannter "Wärme-Maximalmelder" erst dann auszulösen, wenn die Raumtemperatur wesentlich über der unter normalen Umständen erreichbaren Raumtemperatur von z.B. 40°C liegt. Es ist weiterhin bekannt, mittels sogenannter "Wärme-Differentialmelder" lineare Temperaturanstiege von z.B. mehr als 10 K/min zur Alarmgabe zu nutzen. Beide Melder reagieren daher erst bei relativ großen Bränden. Zur Früherkennung von Bränden müssen daher andere Brandentdeckungsverfahren, z.B. mittels Rauchmeldern, herangezogen werden.

In der DE-A1-28 52 971 ist ein Feuermelder in Form eines optoelektrischen Flammendetektors beschrieben, dem ein rückgekoppelter Verstärker nachgeschaltet ist, der ein P-Verhalten aufweist. Dem Verstärker ist ein D-Glied mit nachgeordneter Auswerteschaltung nachgeschaltet. Diese bekannte Anordnung ermöglicht sowohl die Erfassung von Flammen als auch von Funken. Die dabei getroffenen schaltungstechnischen Merkmale sind insbesondere für einen optoelektrischen Flammendetektor ausgelegt, für einen Wärmesensor, der einen Temperaturanstieg oder ganz allgemein eine Temperaturänderung zu detektieren hat, nicht geeignet, weil der Wärmesensor eine andere Verhaltensweise zeigt.

Aus der GB-A-2 001 764 ist ein Feuerdetektionssystem bekannt, bei dem ein Wärmesensor in einem turbulenten Gasstrom (z.B. Tunnel) angeordnet ist, um mit einer nachgeordneten Schaltungsanordnung den sog. Wechselstromsignalanteil vom sog. Gleichstromsignalanteil des Wärmesensors zu trennen und aufgrund eines raschen Temperaturanstiegs ein Feuer zu detektieren. Die bekannte Schaltungsanordnung weist einen Operationsverstärker auf, dessen Ausgangssignal einem Hochpaßfilter zugeführt ist, so daß nur die Wechselstromkomponente des Signals passieren kann. Dieses ist auf einen weiteren Operationsverstärker geführt. Die sog. Wechselstromkomponente des Wärmesensor-Signals variiert mit einer Frequenz zwischen einem und einigen Hundert Hertz. Der weitere Verstärker verstärkt dieses frequenzabhängige Signal, wobei der Verstärkungsgrad mit entsprechend angeordneten Bauelementen einstellbar ist. Eine selbsttätige, von der Frequenz abhängige Einstellung des Verstärkungsgrads ist dort nicht beschrieben.

In der DE-A1-1 960 218 ist ein Temperaturstrahlungsdetektor zur automatischen Brandentdeckung oder Flammenüberwachung beschrieben, der zumindest einen Temperaturstrahlungsempfänger (z.B. Fotozelle) aufweist. Dabei wird das elektrische Wechselspannungssignal des Temperaturstrahlungsempfängers, das dem Flackern der Flamme entspricht, in einem elektrischen Filter, z.B. in einem aktiven Bandpaßverstärker mit einem Doppel-T-Netzwerk im Rückkopplungszweig, verstärkt und anschließend weiterverarbeitet, beispielsweise gleichgerichtet und geglättet. Dieses Ausgangssignal wird einem elektronischen Komparator zugeführt. Um den Abfall der Leistungsdichtespektren über der Frequenz zur Erhöhung der Entdeckungswahrscheinlichkeit eines Brandes bei gleichzeitiger Verbesserung des Abstands gegenüber Störgrößen auszunutzen, kann das empfangene Signal des Detektors parallel durch zwei Bandpaßfilter mit unterschiedlicher Verstärkung und Bandmittenfrequenz geschickt und anschließend gleichgerichtet, geglättet bzw. tiefpaßgefiltert werden und einem elektronischen Komparator zugeführt werden. Dieser Komparator gibt nur dann ein definiertes Signal ab, wenn die Differenz oder das Verhältnis der Ausgangsspannungen von den beiden Tiefpaßfiltern dem bewerteten Leistungsdichtespektrum von Flammen oder Bränden entspricht. Dabei kann in einem der beiden Filter auch der Gleichanteil des empfangenen Signals verstärkt werden. Aus diesem bekannten Stand der Technik ist zu entnehmen, einem Branddetektor, z.B. einem optoelektrischen Temperaturstrahlungsdetektor, parallel zwei Filter in Form eines jeweiligen Bandpaßverstärkers nachzuschalten, wobei unterschiedliche Verstärkungsgrade und Bandmittenfrequenzen vorgesehen sein können, um den Abfall der Leistungsdichtespektren der Bestrahlungsstärke über der Frequenz auszugleichen. Dazu werden die Verstärkungsgrade und die Bandmittenfrequenzen so ausgelegt, daß ein den Gleichrichter- und Tiefpaßfilter-Schaltungen nachgeordneter Komparator nur dann ein Signal abgibt, wenn die Differenz oder Quotient der gleichgerichteten und geglätteten Ausgangsspannungen der Filter unter Berücksichtigung der Verstärkungen der Bandpaßfilter dem Verlauf des Leistungsdichtespektrums der von Flammen imitierten Temperaturstrahlung entspricht, wobei die Bandmittenfrequenzen zwischen 1 und 20 Hertz gewählt werden können.
Diese Schaltungsanordnung ist typischerweise für einen optoelektrischen Temperaturstrahlungsdetektor ausgelegt und für einen Wärmesensor als Branddetektor nicht ohne weiteres übertragbar.

Aufgabe der Erfindung ist es, eine Schaltungsanordnung für einen Wärmesensor mit einem temperaturabhängigen Widerstand zur raschen Erfassung der Raumtemperatur ohne Verzicht auf bekannte und bewährte Eigenschaften und ohne wesentliche Erhöhung des Aufwandes gegenüber gebräuchlicher Wärmemelder anzugeben, welche Schaltungsanordnung es ermöglicht, den Frequenzgang des temperaturabhängigen Widerstandes teilweise zu kompensieren.

Diese Aufgabe wird erfindungsgemäß mit den Merkmalen des Anspruchs 1 gelöst.
Erfindungsgemäß ist noch ein zweiter Verstärker eingangsseitig direkt, jedoch über eine Hochpaßschaltung mit der Widerstandsanordnung verbunden. Ausgangsseitig ist eine zweite Meß- und Auswerteanschaltung angeschlossen. Dabei ist in der zweiten Verstärkerschaltung ein Kopplungskondensator angeordnet, so daß eine Zunahme der Verstärkung mit zunehmender Frequenz erreicht wird.

In einer möglichen Ausführungsform des Erfindungsgegenstandes ist die Widestandsanordnung als Spannungsteiler ausgebildet, wobei ein Widerstand in Serie zum temperaturabhängigen Widerstand geschaltet ist und die erste Verstärkerschaltung mit ihrem ersten Eingang am Verbindungspunkt dieses Widerstands mit dem temperaturabhängigen Widerstand und mit ihrem zweiten Eingang am Verbindungspunkt des temperaturabhängigen Widerstands mit dem Minuspol der Spannungsversorgung angeschlossen ist. Zweckmäßigerweise ist der temperaturabhängige Widerstand von einem Heißleiter gebildet.

In weiterer Ausgestaltung der Erfindung sind die erste und die zweite Verstärkerschaltung jeweils mit einem gegengekoppelten Operationsverstärker gebildet, wobei diese vorzugsweise als nicht-invertierende Verstärker ausgebildet sind.

In einer weiteren Ausführungsform ist in der zweiten Verstärkerschaltung der Ausgang des Operationsverstärkers über einen Widerstand mit seinem invertierenden Eingang und der invertierende Eingang über die Parallelschaltung eines Widerstands mit einem Kondensator mit dem Minuspol der Spannungsversorgung verbunden.

Die Hochpaßschaltung ist vorzugsweise mit einem den Mittelabgriff des Spannungsteilers mit dem ersten Eingang der zweiten Verstärkerschaltung verbindenden Kondensator und einem den ersten Eingang der zweiten Verstärkerschaltung mit dem Minuspol der Versorgungsspannung verbindenden Widerstand gebildet.

Die Erfindung soll anhand eines Ausführungsbeispiels mit Hilfe der einzigen Figur näher beschrieben werden.
Bei dem in der Figur dargestellten Wärmesensor ist ein aus einem Widerstand R1 und einem Heißleiter HL gebildeter Spannungsteiler mit den Klemmen +Ub und -Ub einer Spannungsversorgung verbunden. Die Spannungsversorgung befindet sich dabei in einer nicht dargestellten Zentrale, mit der der Wärmesensor über eine ebenfalls nicht dargestellte Meldeprimärleitung verbunden ist.

An den Verbindungspunkt des Heißleiters HL mit dem Widerstand R1 ist der erste Eingang E11 und an den Verbindungspunkt des Heißleiters HL mit der Klemme -Ub der Spannungsversorgung ist der zweite Eingang E12 einer Verstärkerschaltung V1 angeschlossen.

Die Verstärkerschaltung V1 besteht dabei aus einem Operationsverstärker OPV1, dessen invertierender Eingang E1- einerseits über einen Widerstand R3 mit seinem Ausgang Av1 verbunden ist und andererseits über einen Widerstand R2 den zweiten Eingang E12 der Verstärkerschaltung V1 bildet. Der nicht-invertierende Eingang E1+ des Operationsverstärkers OPV1 bildet den ersten Eingang E11 der Verstärkerschaltung V1. Der Operationsverstärker OPV1 ist außerdem an die beiden Klemmen +Ub und -Ub der Spannungsversorgung angeschlossen. Der Ausgang Av1 des Operationsverstärkers OPV1 bildet gleichzeitig den Ausgang der Verstärkerschaltung V1 und ist mit dem Eingang einer ersten Meß- und Auswerteschaltung M1+A1 verbunden. Der Ausgang dieser Meß- und Auswerteschaltung M1+A1 ist mit einer Klemme MA1 verbunden. Es ist allerdings auch möglich, den Ausgang der Meß- und Auswerteschaltung M1+A1 mittels einer nicht dargestellten Übertragungseinrichtung an die Klemmen +Ub und -Ub anzuschließen.

An den Verbindungspunkt des Heißleiters HL mit dem Widerstand R1 ist auch der erste Eingang E21 einer Verstärkerschaltung V2 über einen Kondensator C1 angeschlossen. Dieser erste Eingang E21 ist außerdem über einen Widerstand R4 mit dem Verbindungspunkt des Heißleiters HL mit der Klemme -Ub verbunden, an der auch der zweite Eingang E22 der Verstärkerschaltung V2 angeschlossen ist. Die Verstärkerschaltung V2 ist ähnlich aufgebaut wie die Verstärkerschaltung V1, wobei der Operationsverstärker OPV2 dem Operationsverstärker OPV1, der Widerstand R6 dem Widerstand R3 und die Parallelschaltung eines Widerstands R5 mit einem Kondensator C2 dem Widerstand R2 entspricht. Der Ausgang Av2 des Operationsverstärkers OPV2 ist mit dem Eingang einer zweiten Meß- und Auswerteschaltung M2+A2 verbunden, deren Ausgang an eine Klemme MA2 angeschlossen ist. Auch hier ist es möglich, den Ausgang über eine nicht dargestellte Übertragungseinrichtung an die Klemmen +Ub und -Ub anzuschließen.

Die am Heißleiter HL abfallende Spannung ist temperaturabhängig, wobei die Amplitude dieser Spannung mit zunehmender Frequenz abnimmt. Die Verstärkung der Verstärkerschaltung V1 ist über die Widerstände R2 und R3 so eingestellt, daß sehr langsame Änderungen der Spannung von der ersten Meß- und Auswerteschaltung M1+A1 erkannt und verarbeitet werden können, die für einen entstehenden Brand charakteristischen Signale mit Frequenzen zwischen 5 Hz und 20 Hz jedoch nicht genügend verstärkt sind, um ausgewertet werden zu können. Deshalb ist die zweite Verstärkerschaltung V2 vorgesehen, der eine aus dem Kondensator C1 und dem Widerstand R4 bestehende Hochpaßschaltung vorgeschaltet ist. Diese Hochpaßschaltung siebt die langsamen Signalanteile aus, so daß die Verstärkung von V2 über die widerstände R5 und R6 so eingestellt werden kann, daß die zweite Meß- und Auswerteschaltung M2+A2 z.B. die Intensität der Signalanteile im gewünschten Frequenzbereich zwischen 5 Hz und 20 Hz erfaßt und auswertet. Die Auswertung der Meßwerte kann dabei sowohl in M1+A1 als auch in M2+A2 durch einen oder auch mehrere Schwellwertschalter erfolgen oder es kann aber auch ein der gemessenen Amplitude proportionaler Analogwert erzeugt und der Zentrale übermittelt werden. Der in der Verstärkerschaltung V2 vorgesehene Kondensator C2 sorgt für eine Zunahme der Verstärkung mit zunehmender Frequenz, so daß der Frequenzgang des Heißleiters HL durch die Verstärkerschaltung V2 teilweise kompensiert wird.

Besonders einfach und zweckmäßig ist es, den Meßwert so häufig abzufragen, daß die gewünschte Schwankungsgeschwindigkeit erfaßt werden kann, z.B. 40 mal pro Sekunde und die so gewonnenen Meßwerte zur weiteren Bearbeitung in die Zentrale zu übertragen. Dabei können diese Meßwerte sowohl einzeln, d.h. im Beispiel, je einer jede vierzigstel Sekunde, als auch zu längeren Telegrammen zusammengefaßt, also z.B. je 10 Meßwerte jede Viertel Sekunde, übertragen werden.

## Patentansprüche

1. Wärmesensor mit einer mindestens einen temperaturabhängigen Widerstand (HL) enthaltenden, an eine Spannungsversorgung (+Ub-Ub) angeschlossenen Widerstandsanordnung (R1,HL) und mit einer ersten Verstärkerschaltung (V1), die eingangsseitig direkt mit der Widerstandsanordnung (R1,HL) und ausgangsseitig mit einer ersten Meß- und Auswerteschaltung (M1+A1) verbunden ist,
**dadurch gekennzechnet,** daß eine zweite Verstärkerschaltung (V2) eingangsseitig direkt über eine Hochpaßschaltung (C1,R4) mit der Widerstandsanordnung (R1,HL) und ausgangsseitig mit einer zweiten Meß- und Auswerteschaltung (M2+A2) verbunden ist, wobei ein in der zweiten Verstärkerschaltung angeordneter Kopplungskondensator (C2) eine Zunahme der Verstärkung mit zunehmender Frequenz bewirkt.

2. Wärmesensor nach Anspruch 1,
**dadurch gekennzeichnet,**
daß die Widerstandsanordnung (R1,HL) als Spannungsteiler ausgebildet ist, wobei ein Widerstand (R1) in Serie zum temperaturabhängigen Widerstand (HL) geschaltet ist und die erste Verstärkerschaltung (V1) mit ihrem ersten Eingang (E11) am Verbindungspunkt dieses Widerstands (R1) mit dem temperaturabhängigen Widerstand (HL) und mit ihrem zweiten Eingang (E12) am Verbindungspunkt des temperaturabhängigen Widerstands (R1) mit dem Minuspol (-Ub) der Spannungsversorgung angeschlossen ist.

3. Wärmesensor nach einem der Ansprüche 1 oder 2,
**dadurch gekennzeichnet,**
daß die erste und die zweite Verstärkerschaltung (V1,V2) jeweils mit einem gegengekoppelten Operationsverstärker (OPV1,OPV2) gebildet sind.

4. Wärmesensor nach Anspruch 3,
**dadurch gekennzeichnet,**
daß die gegengekoppelten Operationsverstärker (OPV1,OPV2) als nicht-invertierende Verstärker ausgebildet sind.

5. Wärmesensor nach Anspruch 4,
**dadurch gekennzeichnet,**
daß in der zweiten Verstärkerschaltung (V2) der Ausgang (Av2) des Operationsverstärkers (OPV2) über einen Widerstand (R6) mit seinem invertierenden Eingang (E2-) und der invertierende Eingang (E2-) über die Parallelschaltung eines Widerstands (R5) mit einem Kondensator (C2) mit dem Minuspol (-Ub) der Spannungsversorgung verbunden ist.

6. Wärmesensor nach einem der Ansprüche 2 bis 5,
**dadurch gekennzeichnet,**
daß die Hochpaßschaltung mit einem den Mittelabgriff des Spannungsteilers (R1,HL) mit dem ersten Eingang (E21) der zweiten Verstärkerschaltung (V2) verbindenden Kondensator (C1) und einem den ersten Eingang (E21) der zweiten Verstärkerschaltung (V2) mit dem Minuspol (-Ub) der Versorgungsspannung verbindenden Widerstand (R4) gebildet ist.

## Claims

1. Heat sensor having a resistor arrangement (R1,HL) which contains at least one temperature-dependent resistor (HL) and is connected to a voltage supply (+Ub-Ub), and having a first amplifier circuit (V1), which is connected on the input side directly to the resistor arrangement (R1,HL) and on the output side to a first measurement and evaluation circuit (M1+A1), characterized in that a second amplifier circuit (V2) is connected on the input side directly via a high-pass circuit (C1,R4) to the resistor arrangement (R1,HL) and on the output side to a second measurement and evaluation circuit (M2+A2), a coupling capacitor (C2) arranged in the second amplifier circuit effecting an increase in the gain with increasing frequency.

2. Heat sensor according to Claim 1, characterized in that the resistor arrangement (R1,HL) is constructed as a voltage divider, one resistor (R1) being connected in series with the temperature-dependent resistor (HL) and the first amplifier circuit (V1) being connected by its first input (E11) to the junction point of this resistor (R1) with the temperature-dependent resistor (HL) and by its second input (E12) to the junction point of the temperature-dependent resistor (R1) with the negative pole (-Ub) of the voltage supply.

3. Heat sensor according to one of Claims 1 or 2, characterized in that the first and the second amplifier circuit (V1,V2) are in each case formed by an operational amplifier (OPV1,OPV2) having negative feedback.

4. Heat sensor according to Claim 3, characterized in that the operational amplifiers (OPV1,OPV2) having negative feedback are constructed as non-inverting amplifiers.

5. Heat sensor according to Claim 4, characterized in that, in the second amplifier circuit (V2), the output (Av2) of the operational amplifier (OPV2) is connected via a resistor (R6) to its inverting input (E2-) and the inverting input (E2-) is connected via the parallel circuit of a resistor (R5) and a capacitor (C2) to the negative pole (-Ub) of the voltage supply.

6. Heat sensor according to one of Claims 2 to 5, characterized in that the high-pass circuit is formed using a capacitor (C1) connecting the centre tap of the voltage divider (R1,HL) to the first input (E21) of the second amplifier circuit (V2), and a resistor (R4) connecting the first input (E21) of the second amplifier circuit (V2) to the negative pole (-Ub) of the supply voltage.

## Revendications

1. Capteur de température avec un dispositif de résistance (R1, HL) comprenant au moins une résistance (HL) variable en fonction de la température, connecté à une alimentation en courant (+Ub-Ub) et avec un premier montage amplificateur (V1), qui est raccordé du côté de l'entrée directement au dispositif de résistance (R1, HL) et du côté de la sortie à un premier montage de mesure et d'évaluation (M1+A1), caractérisé en ce que un deuxième montage amplificateur (V2) est raccordé du côté de l'entrée directement par l'intermédiaire d'un montage passe-haut (C1, R4) au dispositif de résistance (R1, HL) et du côté de la sortie à un deuxième montage de mesure et d'évaluation (M2+A2), un condensateur de couplage (C2) disposé dans le deuxième montage amplificateur effectuant un accroissement de l'amplification avec une fréquence croissante.

2. Capteur de température selon la revendication 1, caractérisé en ce que le dispositif de résistance (R1, HL) est conçu comme diviseur de tension, une résistance (R1) étant couplée en série à la résistance (HL) variable en fonction de la température et le premier montage amplificateur (V1) étant connecté par sa première entrée (E11) au point de connexion de cette résistance (R1) à la résistance (HL) variable en fonction de la température et par sa deuxième entrée (E12) au point de connexion de la résistance (R1) variable en fonction de la température au pôle négatif (-Ub) de l'alimentation en courant.

3. Capteur de température selon l'une des revendications 1 ou 2, caractérisé en ce que le premier et le deuxième montages amplificateurs (V1, V2) sont formés à chaque fois d'un amplificateur opérationnel à contre-réaction (OPV1, OPV2).

4. Capteur de température selon la revendication 3, caractérisé en ce que les amplificateurs opérationnels (OPV1, OPV2) à contre-réaction sont conçus comme des amplificateurs non-inverseurs.

5. Capteur de température selon la revendication 4, caractérisé en ce que, dans le deuxième montage amplificateur (V2), la sortie (Av2) de l'amplificateur opérationnel (OPV2) est raccordée par l'intermédiaire d'une résistance (R6) à son entrée (E2-) inverseuse et l'entrée (E2-) inverseuse est raccordée par l'intermédiaire du montage en parallèle d'une résistance (R5) et d'un condensateur (C2) au pôle négatif (-Ub) de l'alimentation en courant.

6. Capteur de température selon l'une des revendications 2 à 5, caractérisé en ce que le montage passe-haut est formé d'un condensateur (C1) raccordant la prise médiane du diviseur de tension (R1, HL) avec la première entrée (E21) du deuxième montage amplificateur (V2) et d'une résistance (R4) raccordant la première entrée (E21) du deuxième montage amplificateur (V2) au pôle négatif (-Ub) de l'alimentation en courant.
